# FASCICULE DE BREVET EUROPEEN

(11) **EP 1 834 542 B1**
(45) Date de publication et mention de la délivrance du brevet: **02.03.2011**
(21) Numéro de dépôt: 07300870.8
(22) Date de dépôt: 19.03.2007
(51) Int. Cl.: A45D 34/04

(54) **Dispositif de conditionnement et d'application**
Vorrichtung zum Aufbewahren und Auftragen
A packaging and applicator device

(30) Priorité: 17.03.2006 FR 0650934
(43) Date de publication de la demande: 19.09.2007
(73) Titulaire: L'Oréal, 75008 Paris (FR)
(72) Inventeur: Befve, Denis, 62000 Arras (FR); Baudin, Gilles, 95370 Montigny les Cormeilles (FR)
(74) Mandataire: Tanty, François

(56) Documents cités:
- FR-A1- 2 874 160
- US-A- 3 662 769
- US-A- 4 784 505
- US-A1- 2004 096 261

## Description

La présente invention concerne les dispositifs de conditionnement et d'application d'un produit cosmétique ou dermatologique.

De nombreux dispositifs comportant un applicateur comprenant une tige et un élément d'application à une extrémité de la tige sont connus, par exemple de US 3,662,769, US 4,784,505, US 2004/0096261 ou FR 2874160. Le produit est prélevé dans un récipient dont le col est muni d'un organe d'essorage de diamètre adapté à celui de la tige.

Il peut être avantageux de réaliser l'organe d'essorage avec une section relativement petite de façon à réaliser un essorage poussé.

Afin de ne pas solliciter mécaniquement l'organe d'essorage outre mesure lorsque l'applicateur ferme le récipient, il est connu de réaliser la tige avec un rétreint annulaire dans sa portion venant se positionner au contact de l'organe d'essorage.

La réalisation d'un tel rétreint complique cependant la fabrication de la tige en amenant à recourir à un moule à tiroir.

Le brevet US 6 343 887 divulgue un applicateur comportant une tige formée de deux tronçons assemblés, dont un premier tronçon solidaire de l'organe de préhension et un deuxième tronçon ayant une forme non symétrique et portant l'élément d'application.

L'invention vise à remédier à l'inconvénient lié à l'utilisation d'un moule à tiroir tout en simplifiant l'assemblage par rapport à l'applicateur divulgué dans US 6 343 887.

L'invention y parvient grâce à un dispositif de conditionnement et d'application comportant :
- un récipient contenant un produit à appliquer,
- un organe d'essorage,
- un applicateur comportant :
   - une tige,
   - un élément d'application à une extrémité distale de la tige,
   - un organe de préhension à une extrémité proximale de la tige, dispositif dans lequel la tige comporte :
- un premier tronçon solidaire de l'organe de préhension et ayant une portion venant se positionner à hauteur de l'organe d'essorage quand l'applicateur ferme le récipient,
- un deuxième tronçon fixé au premier et portant l'élément d'application, ce deuxième tronçon, ayant de préférence une forme généralement symétrique par rapport à un plan médian perpendiculaire à l'axe longitudinal, étant conformé de façon à permettre son assemblage par l'une quelconque de ses extrémités avec le premier tronçon.

Le deuxième tronçon peut présenter en au moins un point de sa longueur une section transversale plus grande qu'une section transversale de la portion précitée du premier tronçon.

Grâce à l'invention, la fabrication de la tige peut s'effectuer sans avoir à recourir à un moule à tiroirs.

De plus, la forme symétrique du deuxième tronçon facilite son assemblage avec l'élément d'application et avec le premier tronçon, en évitant d'avoir à différencier les deux extrémités du tronçon.

Le deuxième tronçon peut comporter un logement à son extrémité distale pour la fixation de l'élément d'application.

Le deuxième tronçon peut s'étendre longitudinalement sur une longueur qui fait par exemple plus de la moitié de la longueur apparente de la tige.

Le premier tronçon peut être réalisé d'une seule pièce par moulage de matière avec une sous-capsule.

La sous-capsule peut comporter une jupe de montage filetée intérieurement, agencée pour se fixer sur un col fileté du récipient.

La sous-capsule peut également être réalisée avec une partie supérieure tubulaire servant à maintenir la sous-capsule dans un capot définissant une surface de préhension.

Les premier et deuxième tronçons peuvent être agencés de façon à être assemblés de manière non amovible par exemple par serrage, le premier tronçon comportant par exemple une partie d'extrémité engagée à force dans un logement du deuxième tronçon. En variante, l'assemblage peut s'effectuer par vissage ou encliquetage, par exemple.

L'organe d'essorage peut comporter une lèvre flexible.

Cette lèvre flexible peut être solidaire d'une partie de fixation qui est engagée dans le col du récipient, étant par exemple encliquetée dans celui-ci. La partie de fixation peut comporter un rebord annulaire venant en appui sur l'extrémité supérieure du col du récipient, afin par exemple de participer à l'étanchéité de la fermeture.

L'organe d'essorage peut être réalisé dans une matière souple à faible mémoire de forme, par exemple du nitrile, facilement déformable.

L'élément d'application est par exemple une brosse.

Le récipient contient par exemple du mascara.

L'invention pourra être mieux comprise à la lecture de la description détaillée qui va suivre, d'un exemple de mise en oeuvre non limitatif de celle-ci, et à l'examen du dessin annexé, sur lequel :
- la figure 1 est une coupe longitudinale schématique d'un dispositif réalisé conformément à l'invention,
- la figure 2 représente isolément l'applicateur du dispositif de la figure 1,
- la figure 3 représente isolément la sous-capsule avec le premier tronçon de tige,
- la figure 4 représente isolément, en coupe longitudinale, le deuxième tronçon de tige, et
- la figure 5 est une section transversale selon V-V de la figure 4.

Le dispositif de conditionnement et d'application 1 représenté à la figure 1 comporte un récipient 2 contenant un produit P, par exemple du mascara, et un applicateur 3 d'axe longitudinal X que l'on a représenté isolément à la figure 2, comprenant un élément d'application 4 destiné à prélever le produit P.

Le récipient 2 présente un col 5 en partie supérieure, lequel est muni d'un organe d'essorage 6. Ce dernier comporte une partie de fixation 45 qui est par exemple encliquetée dans le col et qui peut être pourvue d'un rebord annulaire 46 venant en appui sur l'extrémité supérieure du col.

L'applicateur 3 comporte une tige 7 qui se raccorde à son extrémité proximale à un organe de préhension 10 et à son extrémité distale à l'élément d'application 4.

La tige 7 est formée d'un premier tronçon 12 et d'un deuxième tronçon 13 réalisé séparément du premier et fixé à celui-ci.

Le premier tronçon 12 se raccorde par une portion élargie 19 à une sous-capsule, laquelle comporte une paroi transversale 20. Cette dernière est prolongée inférieurement à sa périphérie par une jupe de montage 21 filetée intérieurement, agencée pour se visser sur le col 5 du récipient 2 et, supérieurement, par une jupe tubulaire 22, striée longitudinalement et servant au montage sur la sous-capsule d'un capot 24. Ce dernier s'étend jusqu'à l'extrémité inférieure 26 de la jupe de montage 21 et se prolonge supérieurement au-delà de la jupe tubulaire 22, de façon à offrir à l'utilisateur une surface de préhension suffisante.

Le premier tronçon 12 comporte une portion 28 qui vient se positionner à hauteur d'une lèvre d'essorage 27 de l'organe d'essorage 6 lorsque l'applicateur ferme le récipient, comme illustré sur la figure 1.

Dans l'exemple illustré, cette portion 28 du premier tronçon présente une section transversale circulaire pleine et son diamètre extérieur est sensiblement égal au diamètre intérieur de la lèvre d'essorage 27.

Ainsi, la tige peut contacter la portion 28 sans toutefois la comprimer outre mesure, voire ne pas la toucher le cas échéant.

Le premier tronçon 12 comporte sous la portion 28 une portion distale 30 qui est engagée dans un logement 31 du deuxième tronçon 13. Ce dernier présente une forme généralement symétrique de révolution autour de l'axe X et une forme généralement symétrique par rapport à un plan médian de symétrie M perpendiculaire à l'axe X, comme on peut le voir sur la figure 4.

L'élément d'application 4 est par exemple une brosse ayant un embout 33 inséré à force dans un logement 32 du tronçon 13 opposé au logement 31.

L'embout 33 peut avoir même géométrie que la portion distale 30.

Dans l'exemple considéré, le deuxième tronçon s'étend sur une longueur *l* qui vaut plus de la moitié de la longueur apparente *k* de la tige, comme on peut le voir sur la figure 2.

Le ratio D/d entre le diamètre D du deuxième tronçon 13 et celui de la portion 28 du premier tronçon 12 est par exemple compris entre 1,1 et 5, mieux entre 1,2 et 1,8, par exemple voisin de 1,45.

Bien entendu, l'invention n'est pas limitée à l'exemple qui vient d'être décrit.

En particulier, l'élément d'application peut être autre qu'une brosse, par exemple un peigne destiné à l'application d'un produit sur les fibres kératiniques, notamment les cils ou les sourcils ou un embout, par exemple floqué, destiné à l'application d'un produit sur les lèvres ou la peau, notamment celle des paupières.

L'élément d'application peut encore comporter un feutre ou un faisceau de poils, formé par exemple par agrafage d'une touffe de poils dans le logement d'extrémité 32 du deuxième tronçon.

On peut donner aux logements 31 et 32 du deuxième tronçon une forme circulaire comme illustré à la figure 5 ou des formes autres, afin par exemple de faciliter l'assemblage du deuxième tronçon avec l'élément d'application et/ou avec le premier tronçon. Le deuxième tronçon peut encore être réalisé sans les logements 31 et 32, ceux-ci étant par exemple remplacés par des éléments d'assemblage mâles.

La tige peut comporter plus de deux tronçons, le cas échéant.

La fixation du deuxième tronçon sur le premier peut être amovible afin par exemple de permettre à l'utilisateur de changer d'élément d'application en sélectionnant un autre ensemble formé d'un deuxième tronçon et d'un élément d'application.

Le deuxième tronçon s'étend dans l'exemple considéré selon un axe longitudinal rectiligne, mais en variante il pourrait s'étendre selon un axe longitudinal curviligne.

Le deuxième tronçon peut être réalisé dans une matière thermoplastique rigide ou en variante dans une matière thermoplastique élastiquement déformable, par exemple un élastomère.

L'organe d'essorage peut être réalisé autrement, par exemple avec une lèvre annulaire présentant une forme différente et/ou une ou plusieurs fentes.

Le cas échéant, le dispositif peut comporter des moyens commandables par l'utilisateur afin de faire varier le diamètre de l'organe d'essorage et réaliser un essorage variable.

L'expression « comportant un » doit être comprise comme étant synonyme de « comportant au moins un », sauf si le contraire est spécifié.

## Revendications

1. Dispositif (1) de conditionnement et d'application comportant :
- un récipient (2) contenant un produit à appliquer,
- un organe d'essorage (6),
- un applicateur (3) comportant :
- une tige (7),
- un élément d'application (4) à une extrémité distale de la tige,
- un organe de préhension (10) à une extrémité proximale de la tige, dispositif dans lequel la tige comporte :
- un premier tronçon (12) solidaire de l'organe de préhension et ayant une portion (28) venant se positionner à hauteur de l'organe d'essorage (6) quand l'applicateur ferme le récipient,
- un deuxième tronçon (13) fixé au premier, portant l'élément d'application, **caractérisé en ce que** le deuxième tronçon (13) est conformé de façon à permettre son assemblage, par l'une quelconque de ses extrémités, avec le premier tronçon.

2. Dispositif selon la revendication 1, le deuxième tronçon (13) présentant une forme généralement symétrique par rapport à un plan médian (M) perpendiculaire à l'axe longitudinal du deuxième tronçon.

3. Dispositif selon la revendication 1 ou 2, dans lequel le deuxième tronçon présente une forme symétrique de révolution.

4. Dispositif selon l'une quelconque des revendications précédentes, le deuxième tronçon ayant en au moins un point de sa longueur une section transversale plus grande qu'une section transversale de la portion (28) du premier tronçon.

5. Dispositif selon l'une quelconque des revendications précédentes, dans lequel le deuxième tronçon comporte un logement (32) à son extrémité distale pour la fixation de l'élément d'application.

6. Dispositif selon l'une quelconque des revendications précédentes, dans lequel le deuxième tronçon (13) s'étend longitudinalement sur une longueur (*l*) qui fait plus de la moitié de la longueur apparente (*k*) de la tige (7).

7. Dispositif selon l'une quelconque des revendications précédentes, dans lequel le premier tronçon (12) est réalisé d'une seule pièce par moulage de matière avec une sous-capsule (21, 22).

8. Dispositif selon l'une quelconque des revendications précédentes, dans lequel la sous-capsule comporte une jupe de montage (21) filetée intérieurement, agencée pour se fixer sur un col fileté (5) du récipient.

9. Dispositif selon l'une quelconque des revendications précédentes, dans lequel la sous-capsule est réalisée avec une partie supérieure tubulaire (22) servant à maintenir la sous-capsule dans un capot (24) définissant une surface de préhension.

10. Dispositif selon l'une quelconque des revendications précédentes, dans lequel les premier et deuxième tronçons sont agencés de façon à être assemblés de manière non amovible, notamment par serrage.

11. Dispositif selon l'une quelconque des revendications précédentes, dans lequel l'organe d'essorage comporte une lèvre flexible (27).

12. Dispositif selon l'une quelconque des revendications précédentes, dans lequel la lèvre flexible (27) est solidaire d'une partie de fixation qui est engagée dans le col l du récipient.

13. Dispositif selon l'une quelconque des revendications précédentes, dans lequel la partie de fixation comporte un rebord annulaire (46) venant en appui sur l'extrémité supérieure du col du récipient.

14. Dispositif selon l'une quelconque des revendications précédentes, dans lequel l'élément d'application (4) est une brosse.

15. Dispositif selon l'une quelconque des revendications précédentes, dans lequel le récipient (2) contient du mascara.

16. Dispositif selon l'une quelconque des revendications précédentes, le deuxième tronçon (13) présentant un diamètre extérieur (D) et la portion (28) du premier tronçon un diamètre extérieur (d), le ratio D/d étant compris entre 1,1 et 5, mieux 1,2 et 1,8.

17. Dispositif selon l'une quelconque des revendications précédentes, le premier tronçon (12) ayant une portion distale (30) ayant même géométrie qu'un embout (33) de l'élément d'application engagé dans un logement du deuxième tronçon (13).

## Claims

1. A packaging and applicator device (1) comprising:
· a receptacle (2) containing a composition for application;
· a wiper member (6); and
· an applicator (3) comprising:
· a stem (7);
· an applicator element (4) at a distal end of the stem; and
· a handle (10) at a proximal end of the stem; in which device the stem comprises:
· a first segment (12) that is secured to the handle and that has a portion (28) that comes to be positioned level with the wiper member (6) when the receptacle is closed by the applicator; and
· a second segment (13) that is fastened to the first, that carries the applicator element, **characterized in that** the second segment (13) is configured so as to enable it to be assembled via either of its ends on the first segment.

2. A device according to claim 1, wherein the second segment (13) presents a shape that is generally symmetrical about a mid-plane (M) that is perpendicular to the longitudinal axis of the second segment.

3. A device according to claim 1 or 2, in which the second segment presents a shape that is circularly symmetrical.

4. A device according to any one of the preceding claims, the second segment having, at at least one point along its length, a cross-section that is greater than a cross-section of the portion (28) of the first segment.

5. A device according to any one of the preceding claims, in which the second segment includes a housing (32) at its distal end for fastening the applicator element.

6. A device according to any one of the preceding claims, in which the second segment (13) extends longitudinally over a length (1) that occupies more than half the visible length (k) of the stem (7).

7. A device according to any one of the preceding claims, in which the first segment (12) is integrally molded with a cap-liner (21,22).

8. A device according to any one of the preceding claims, in which the cap-liner includes an internally-threaded mounting skirt (21) that is arranged to be fastened on a threaded neck (5) of the receptacle.

9. A device according to any one of the preceding claims, in which the cap-liner is made with a tubular top portion (22) that serves to hold the cap-liner in a cap (24) defining a grip surface.

10. A device according to any one of the preceding claims, in which the first and second segments are arranged in such a manner as to be assembled in non-removable manner, in particular by clamping.

11. A device according to any one of the preceding claims, in which the wiper member includes a flexible lip (27).

12. A device according to any one of the preceding claims, in which the flexible lip (27) is secured to a fastener portion that is engaged in the neck of the receptacle.

13. A device according to any one of the preceding claims, in which the fastener portion includes an annular rim (46) that bears against the top end of the neck of the receptacle.

14. A device according to any one of the preceding claims, in which the applicator element (4) is a brush.

15. A device according to any one of the preceding claims, in which the receptacle (2) contains mascara.

16. A device according to any one of the preceding claims, the second segment (13) presenting an outside diameter (D), and the portion (28) of the first segment presenting an outside diameter (d), the ratio D/d lying in the range 1.1 to 5, better in the range 1.2 to 1.8.

17. A device according to any one of the preceding claims, the first segment (12) having a distal portion (30) that has the same shape as an endpiece (33) of the applicator element engaged in a housing of the second segment (13).

## Patentansprüche

1. Vorrichtung (1) zum Aufbewahren und zum Applizieren, die aufweist:
- einen Behälter (2), der ein Produkt zum Applizieren enthält,
- eine Einrichtung zum Trocknen bzw. Abstreifen (6),
- eine Appliziereinrichtung (3), die aufweist:
- einen Schaft (7),
- ein Applizierelement (4) an einem distalen Ende des Schaftes,
- eine Greifeinrichtung (10) an einem proximalen Ende des Schaftes, wobei der Schaft der Vorrichtung aufweist:
- einen ersten Teilabschnitt (12), der einstückig mit der Greifeinrichtung bzw. daran vorgesehen ist, und einen Abschnitt (28) aufweist, der bis zu einer Höhe der Einrichtung zum Trocknen bzw. Abstreifen (6) zu liegen kommt, wenn die Appliziereinrichtung den Behälter verschließt,
- einen zweiten Teilabschnitt (13), der am ersten festgelegt ist, der das Applizierelement trägt, **dadurch gekennzeichnet, dass** der zweite Teilabschnitt (13) in der Weise eingerichtet ist, µm seine Zusammensetzung über eines seiner beliebigen Enden mit dem ersten Teilabschnitt zu ermöglichen,

2. Vorrichtung nach Anspruch 1, wobei der zweite Teilabschnitt (13) eine allgemein symmetrische Form im Hinblick auf einen ebenen Median, (M) senkrecht zu einer Längsachse des zweiten Teilabschnitts vorzuweisen hat.

3. Vorrichtung nach einem der Ansprüche 1 oder 2, in welcher der zweite Teilabschnitt eine Rotationssymmetrische Form vorweist.

4. Vorrichtung nach irgendeinem der voranstehenden Ansprüche, wobei der zweite Teilabschnitt an zumindest einem Punkt über seine Länge einen transversalen Bereich hat, der größer als ein transversaler Bereich des Abschnittes (28) des ersten Teilabschnittes ist.

5. Vorrichtung nach irgendeinem der voranstehenden Ansprüche, in welcher der zweite Teilabschnitt einen Unterbringungsraum (32) an seinem distalen Ende zur Festlegung der Appliziereinrichtung aufweist.

6. Vorrichtung nach irgendeinem der voranstehenden Ansprüche, in welcher der zweite Teilabschnitt (13) sich longitudinal über eine Länge (1) erstreckt, die mehr als die Hälfte der sichtbaren Länge (k) des Schaftes (7) ausmacht.

7. Vorrichtung nach irgendeinem der voranstehenden Ansprüche, in welcher der erste Teilabschnitt (12) aus einem einzigen Stück durch Formung aus einem Material mit einer Unterkapsel (21, 22) verwirklicht ist.

8. Vorrichtung nach irgendeinem der voranstehenden Ansprüche, in welcher die Unterkapsel eine Schürze bzw. Verkleidung zur Montage (21) aufweist, die im Inneren mit einem Gewinde versehen ist, die angeordnet ist, um auf einem mit einem Gewinde versehenen Hals (5) des Behälters festgelegt zu werden.

9. Vorrichtung nach irgendeinem der voranstehenden Ansprüche, in welcher die Unterkapsel mit einem oberen rohrförmigen Teil (22) verwirklicht ist, das dazu dient, die Unterkapsel in einer Kappe (24) zu halten, die die Greiffläche festlegt.

10. Vorrichtung nach irgendeinem der voranstehenden Ansprüche, in welcher der erste und der zweite Teilabschnitt in der Weise angeordnet sind, um in einer nicht reversiblen Weise angeordnet zu werden, insbesondere durch Verpressung bzw. Klemmung.

11. Vorrichtung nach irgendeinem der voranstehenden Ansprüche, in welcher das Greifelement eine flexible Lippe (27) aufweist.

12. Vorrichtung nach irgendeinem der voranstehenden Ansprüche, in welcher die flexible Lippe (27) einstückig mit einem Festlegungsteil ist, das in den Hals des Behälters eingreift.

13. Vorrichtung nach irgendeinem der voranstehenden Ansprüche, in welchem das Festlegungsteil einen ringförmigen Randanschlag (46) aufweist, der in Anlage auf ein oberes Ende des Halses des Behälters kommt.

14. Vorrichtung nach irgendeinem der voranstehenden Ansprüche, in welcher die Appliziereinrichtung (4) eine Bürste ist.

15. Vorrichtung nach irgendeinem der voranstehenden Ansprüche, in welcher der Behälter (2) einen Maskara enthält.

16. Vorrichtung nach irgendeinem der voranstehenden Ansprüche, wobei der zweite Teilabschnitt (13) einen äußeren Durchmesser (D) und der Abschnitt (28) des ersten Teilabschnitts einen äußeren Durchmesser (d) vorzuweisen hat, wobei das Verhältnis (D/d) zweischen 1,1 und 5, bevorzugt 1,2 und 1,8 umfasst ist.

17. Vorrichtung nach irgendeinem der voranstehenden Ansprüche, wobei der erste Teilabschnitt (12) einen distalen Abschnitt (30) hat, der die gleiche Geometrie wie ein Ansatzstück (33) der Appliziereinrichtung hat, die in einen Unterbringungsraum des zweiten Teilabschnitts (13) eingreift.
